# EUROPÄISCHE PATENTSCHRIFT

(11) **EP 3 369 851 B1**
(45) Veröffentlichungstag und Bekanntmachung des Hinweises auf die Patenterteilung: **29.01.2020**
(21) Anmeldenummer: 18154397.6
(22) Anmeldetag: 31.01.2018
(51) Int. Cl.: D04H 1/492, D06B 15/04, F26B 13/00, D04H 3/11

(54) **VORRICHTUNG UND VERFAHREN ZUR VERARBEITUNG EINES ENDLOSEN VLIESES**
DEVICE AND METHOD FOR PROCESSING AN ENDLESS NON-WOVEN FABRIC
DISPOSITIF ET PROCÉDÉ DE TRAITEMENT D'UNE NON-TISSÉ SANS FIN

(30) Priorität: 03.03.2017 DE 102017104497
(43) Veröffentlichungstag der Anmeldung: 05.09.2018
(73) Patentinhaber: Trützschler GmbH & Co. KG, 41199 Mönchengladbach (DE)
(72) Erfinder: Seils, Florian, 63500 Seligenstadt (DE); Weigert, Thomas, 65443 Sulzbach (DE); Peters, Dr. Steffen, 52441 Linnich (DE)

(56) Entgegenhaltungen:
- DE-A1- 10 018 945
- DE-A1- 10 042 243
- DE-U1-202015 009 116
- US-A1- 2016 251 780

## Beschreibung

Die vorliegende Erfindung betrifft eine Vorrichtung und ein Verfahren zur Verarbeitung eines endlosen Vlieses nach den Ansprüchen 1 und 9.

Bei der Verfestigung von einer endlosen Warenbahn mittels Wasserstrahlen wird unterhalb des Förderbandes das Wasser abgesaugt. Hierzu ist entweder das Förderband als durchlässiges Band ausgebildet, oder die Warenbahn wird über einen Absaugschlitz geführt.

Bei der DE 10 2008 044 849 A1 wird die Warenbahn von der einen Seite mit Druckluft beblasen und von der gegenüberliegenden Seite besaugt. Dadurch kann auch ein Teil der Flüssigkeit aus der Warenbahn entfernt werden. Allen Verfahren ist gemeinsam, dass über einen Unterdruck das Wasser abgesaugt wird, wodurch gleichzeitig Umgebungsluft mit angesaugt wird. Das ist mit hohen Energieverlusten verbunden, die zu minimieren ist. Ein weiterer Nachteil beim Stand der Technik ist die manuelle Einstellbarkeit der Absaugvorrichtung in der Breite, bei der mittels Einschubleisten der Schlitz der Absaugung verstellt wird. Da die Warenbahn fertigungsbedingt nicht immer die gleiche Breite aufweisen muss, verursacht eine kurze ungenutzte seitliche Schlitzbreite von beispielsweise 200 mm bei einem Unterdruck von 0,3 bar einen Energiebedarf von 6 kW. Weiterhin führt ein zu großer seitlicher Absaugschlitz dazu, dass der Randbereich der Warenbahn größeren Kräften ausgesetzt ist, als der mittlere Teil der Warenbahn. Die Feuchtigkeit verteilt sich ungleichmäßig wodurch der Randbereich der Warenbahn wellig wird.

In der DE 10018945 A1 wird das Feuchtequerprofil einer Warenbahn gemessen und in der Breite beeinflusst. Hierzu verfährt ein Meßkopf periodisch über die Warenbahn und misst die in der Warenbahn befindliche Feuchtigkeit. Weichen einzelne Bereich der Warenbahn von einem geforderten Feuchtigkeitsprofil ab, kann dieser Bereich einer zusätzlichen Absaugung unterzogen werden. Dies können auch Bereiche sein, die sich in der Mitte oder über einen seitlichen Streifen der Warenbahn erstrecken.

Aufgabe der Erfindung ist die Weiterbildung der Vorrichtung, bei der die Absaugung von Flüssigkeit optimiert wird. Aufgabe der Erfindung ist weiterhin die Verbesserung eines bestehenden Verfahrens zur Absaugung von Flüssigkeit von einem Transportband und/oder aus einem Vlies.

Diese Aufgabe wird ausgehend von einer Vorrichtung nach Anspruch 1 gelöst. Vorteilhafte Weiterbildungen der Erfindung sind in den abhängigen Ansprüchen angegeben.

Die Aufgabe wird ebenfalls mit einem Verfahren nach dem Anspruch 9 gelöst.

Die erfindungsgemäße Vorrichtung zur Verarbeitung eines endlosen Vlieses, das auf mindestens einem Transportband transportiert und mit einer Flüssigkeit verfestigt oder behandelt wird, umfasst eine nach der Verfestigung oder Behandlung unter dem Transportband angeordnete Absaugung zum Absaugen der Flüssigkeit über die Arbeitsbreite und einen nach der Absaugung angeordneten Trockner, mit mindestens einem Sensor zur Erfassung mindestens einer seitlichen Kante des Vlieses, und mit einer Steuerung, die ausgebildet ist mittels der Sensordaten Stellantriebe zu betätigen, mit der die Größe einer Absaugöffnung der Absaugung einstellbar ist.

Die Erfindung schließt die technische Lehre ein, dass durch eine permanente Erfassung mindestens einer seitlichen Kante des Vlieses die Qualität des Vlieses verbessert werden kann, da bei einer Abweichung von einer Führungsgröße die Größe der Absaugung eingestellt wird, wodurch der Feuchtigkeitsentzug über die Arbeitsbreite kontinuierlicher erfolgt, und gleichzeitig viel Energie eingespart werden kann. Durch die Anpassung der Absaugöffnung an die aktuelle Arbeitsbreite des Vlieses wird die seitliche Strömung der Saugluft reduziert, wodurch die Kanten des Vlieses weniger wellig werden. Dabei geht die Erfindung von der Erkenntnis aus, dass ein Vlies mittensymmetrisch über das Transportband gefördert wird und die Breitenänderung sich immer an beiden Kanten bemerkbar macht. Allerdings gibt es auch Anlagen, bei denen das Vlies an einer seitlichen Anlage geführt wird, so dass auch hier die Überwachung nur einer Kante, die dem Anschlag gegenüberliegt, ausreichend ist.

Vorteilhafterweise werden beide Kanten des Vlieses durch mindestens einen Sensor überwacht, da je nach Herstellverfahren eine unsymmetrische Änderung der Breite des Vlieses möglich ist.

Vorteilhafterweise ist die Größe der Absaugöffnung mittels mindestens einer automatisch betätigbaren Einschubleiste veränderbar. Dabei wird die Länge der Absaugöffnung an die aktuelle Arbeitsbreite angepasst, so dass eine seitliche Leerströmung reduziert wird. Die Absaugöffnung kann sich über die gesamte Arbeitsbreite des Vlieses plus einem Randbereich erstrecken. Alternativ kann sich die Absaugöffnung aber auch nur über einen Randbereich des Vlieses erstrecken, wobei dann für jeden Randbereich eine separate Absaugöffnung vorgesehen ist. Dabei bleibt der Mittelteil des Vlieses ohne Absaugung, da er auf einem Transportband aufliegt.

Dadurch, dass der mindestens eine Sensor am Einlaufbereich des Trockners angeordnet ist, können die in Arbeitsrichtung vorgeordnete Absaugung und der nachgeordnete Trockner über ein einziges Signal in der Arbeitsbreite angepasst werden.

Vorzugsweise ist der mindestens eine Sensor an einer Führungsleiste einstellbar angeordnet, wobei sich die Führungsleiste zumindest teilweise über die Arbeitsbreite des Vlieses erstreckt. Mittels der Führungsleiste, die zumindest teilweise über der Arbeitsbreite des Vlieses angeordnet ist, kann die Führungsgröße des Sensors über einen leicht einstellbaren Stellbereich eingestellt werden.

Eine bevorzugte Ausführungsform sieht vor, den Sensor als Zeilensensor oder Kamerasensor oder Fotosensor auszubilden. Über den Zeilensensor kann sowohl die Kantenposition, die Mittenposition oder auch die Breite erfasst und in einer Steuerung ausgewertet werden. Der Kamerasensor ermöglicht hingegen auch Auswertungen der Vliesstruktur und Oberfläche.

Vorteilhafterweise weist der Trockner eine automatische Breiteneinstellung auf, mit der die Leistung des Trockners an die aktuelle Breite des Vlieses einstellbar ist. Dadurch, dass auch die vorgelagerte Absaugung an die aktuelle Breite des Vlieses angepasst wird, ergibt sich für die Warenbahn eine über die Breite konstante Restfeuchte, mit der der Trockner energieoptimierter betrieben werden kann. Die dann nachfolgende Breiteneinstellung, beispielsweise der Trocknertrommel oder der Siebdecken, ermöglicht eine Anpassung der Ventilatorleistung, mit der der Trockner im Energieoptimum betrieben werden kann.

Eine weitere bevorzugte Ausführungsform sieht vor, dass eine optische Anzeige die aktuelle Größe der Absaugöffnung anzeigt. Damit kann der Bediener der Anlage sehr schnell mögliche Fehler erkennen, beispielsweise, wenn bei der Inbetriebnahme der Anlage vergessen wurde, den oder die Sensoren auf die aktuelle Vliesbreite einzustellen. Unnötige Energieverschwendung kann damit vermieden werden.

Nach dem erfindungsgemäßen Verfahren zur Verarbeitung eines Vlieses nach Anspruch 9 wird das Vlies mittels mindestens eines Transportbandes transportiert und mit einer Flüssigkeit verfestigt oder behandelt, wobei nach der Verfestigung oder Behandlung die Flüssigkeit vom Transportband und/oder aus dem Vlies über die Arbeitsbreite abgesaugt wird und das Vlies nachfolgend getrocknet wird, wobei permanent mindestens eine seitliche Kante des Vlieses erfasst und die Größe einer Absaugöffnung an die aktuelle Arbeitsbreite einstellbar ist. Über die Anpassung der Größe der Absaugöffnung an die Breite des Vlieses kann die Restfeuchte über die Vliesbreite konstant gehalten werden, so dass der nachfolgende Trockner energieoptimierter betrieben werden kann. Dadurch, dass seitlich von der Vlieskante weniger Leerluft angesaugt wird, trocknet das Vlies gleichmäßiger und die Kanten werden nicht wellig.

Vorzugsweise werden beide seitlichen Kanten des Vlieses überwacht um die Breite der Absaugung auch ggfs. an eine unsymmetrische Lage auf dem Transportband auszurichten.

Die mindestens eine seitliche Kante des Vlieses wird mittels mindestens eines Sensors erfasst, und bei einer Abweichung von einer Führungsgröße wird ein Signal an eine Steuerung übermittelt, die mindestens einen Stellantrieb zur Einstellung der Größe der Absaugöffnung betätigt. Die automatische Einstellbarkeit der Größe der Absaugöffnung an die jeweils aktuelle Vliesbreite ermöglicht eine höhere Qualität mit einem geringeren Energieverbrauch als nach dem Stand der Technik.

Dadurch, dass die seitlichen Kanten des Vlieses nach der Absaugung und vor dem Trockner erfasst werden, kann mit einem Signal gleichzeitig sowohl die Arbeitsbreite der Absaugung wie auch die Arbeitsbreite des Trockners eingestellt werden. Da die Verarbeitungsgeschwindigkeit des Vlieses auf dem Transportband bis zu 500 m/min betragen kann, ist die Regelstrecke durch den nach der Absaugung angeordneten Trockner relativ kurz.

Vorzugsweise ist auch die Arbeitsbreite des Trockners einstellbar, so dass auch die Ventilatorleistung des Trockners an die Arbeitsbreite bzw. Vliesbreite anpassbar ist.

Durch die permanente Überwachung der seitlichen Kanten des Vlieses kann ein möglicher Breitensprung erkannt werden, mit dem eine Änderung des Vliesgewichtes und der Vliesstruktur (MD/CD-Verhältnis) einhergeht. Vorteilhafterweise ist hierzu die Steuerung ausgebildet, bei Abweichung der Vliesbreite von einer Führungsgröße eine vorgelagerte Verzugseinrichtung zu betätigen. Damit kann die nachfolgende Messeinrichtung zur Bestimmung des Flächengewichtes einfacher ausgeführt werden, da der hier beschriebene Regelkreis früher eingreift.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen:
- Figur 1: eine schematische Darstellung einer Absaugeinrichtung nach dem Stand der Technik
- Figur 2: eine beispielhafte Anordnung der Sensoren an einem Trockner,
- Figur 3: eine Schnittdarstellung durch eine Absaugung.

Figur 1 zeigt ein als Siebband ausgebildetes umlaufendes Transportband 1, das durch mehrere Umlenkwalzen 3 geführt wird. Mindestens eine der Umlenkwalzen 3 ist angetrieben, so dass eine Warenbahn, beispielsweise ein Vlies 2, in Pfeilrichtung transportiert wird. Als Vlies wird erfindungsgemäß ein textiler Verbundstoff als Flächengebilde aus verfestigten Fasern verstanden. Unterhalb des Transportbandes 1 ist eine Absaugung 4 angeordnet, die eine zum Transportband 1 hinweisende Absaugöffnung 4a aufweist. Die Absaugöffnung 4a erstreckt sich über die komplette Arbeitsbreite des Transportbandes 1. Die Absaugung 4 ist mit einem Ventilator 5 gekoppelt, der einen Unterdruck erzeugt. Durch den erzeugten Unterdruck wird eine Flüssigkeit, beispielsweise aus einer vorher angeordneten Wasserstrahlverfestigung oder einem Foulard, vom Transportband 1 und teilweise aus dem Vlies 2 abgesaugt und über Leitungen 8, 8a zu einem Abscheider 6 und zu einem Filter oder einer Wasseraufbereitung 7 geführt. Diese Ausführung kann nach dem Stand der Technik mit einer oberhalb des Transportbandes 1 angeordneten Blas- oder Druckvorrichtung verstärkt werden, in dem Druckluft die Flüssigkeit durch das Vlies 2 und das Transportband 1 in die Absaugung 4 drückt.

Figur 2 zeigt den Einlaufbereich 12 eines Trockners 10, von dem die Einlaufwalze 11 erkennbar ist. Je nach Ausführungsform des Trockners 10 kann das Vlies 2 unterhalb oder oberhalb der Einlaufwalze 11 in den Trockner einlaufen. Die Absaugung 4 ist in Transportrichtung der Warenbahn 2 vor dem Trockner 10 angeordnet, so dass durch die Absaugung 4 der Flüssigkeit die zu installierende Trocknerleistung reduziert werden kann. Je effizienter die Absaugung 4 arbeitet, desto energieärmer kann der Trockner 10 betrieben werden. Dabei ist eine permanente Anpassung der Absaugöffnung 4a an die aktuelle Arbeitsbreite des Vlieses 2 sinnvoll, da über eine zu breite Absaugöffnung Falschluft aus dem Bereich neben den Vlieskanten angesaugt wird, wodurch einerseits sehr viel Energie durch eine unnötig hohe Ventilatorleistung verbraucht wird, andererseits die Luftströmung die Vlieskanten unterschiedlich zur Mitte des Vlieses antrocknet, so dass die Kanten wellig und ungleichmäßig werden.

Nach der dargestellten Ausführungsform ist vorgesehen, dass mindestens ein Sensor permanent mindestens eine Kante des Vlieses überwacht. In dem Ausführungsbeispiel der Figur 2 sind zwei Sensoren 14, 15 angeordnet, die permanent beide Kanten des Vlieses 2 erfassen und Signale an eine Steuerung übermitteln, die bei einer Abweichung von einer Führungsgröße ein Signal an ein Stellglied zur Einstellung der Länge der Absaugöffnung 4a ausgibt. Die Einstellung kann elektromotorisch, hydraulisch oder pneumatisch erfolgen, indem mittels zugehöriger Stellantriebe die Länge der Absaugöffnung 4a einstellbar ist. Vorzugsweise sind Einschubleisten vorgesehen, die seitlich an den Absaugöffnungen 4a angeordnet sind und beidseitig den Absaugschlitz 4a vergrößern oder verkleinern können. Die Anordnung der Sensoren 14, 15 kann bevorzugt am Einlaufbereich 12 des Trockners 10 erfolgen, wobei die Sensoren 14, 15 an einer Führungsleiste 13 verschiebbar angeordnet sind. Über die Führungsleiste 13 können die Sensoren 14, 15 auf die Arbeitsbreite bzw. die gewünschte Breite des zu verarbeitenden Vlieses 2 eingestellt werden, beispielsweise auf eine Breite von 2,5 m. Dieser Wert wird dann in der Steuerung als Führungsgröße hinterlegt.

Das Ausführungsbeispiel der Figur 3 zeigt eine Absaugung 4, die im Wesentlichen aus einem runden Rohr besteht, über dem das hier nicht dargestellte Transportband geführt wird. Die Absaugung 4 ist an einem Träger 16 befestigt, der weitere nicht dargestellte Absaugungen oder Abstützungen für das Transportband aufnehmen kann. An der Oberseite der Absaugung 4 ist eine Absaugöffnung 4a angeordnet, die mittels Befestigungselemente oder Schweißverbindung mit der Absaugung 4 verbunden ist. Die Absaugöffnung 4a besteht aus einer auf dem Rohr der Absaugung 4 aufgesetzten Rahmenkonstruktion, innerhalb der seitlich verschiebbare Einschubleisten 9 angeordnet sind. Die Breite der Absaugöffnung 4a, die in dieser Darstellung der Tiefe entspricht, kann zwischen 5 und 20 mm betragen. Die Länge der Absaugöffnung 4a, die in dieser Darstellung der Arbeitsbreite entspricht, kann zwischen 500 mm und 5500 mm betragen. Die Einschubleisten 9 sind ausgebildet, mittels Antrieb beidseitig die Länge der Absaugöffnung 4a zu reduzieren, beispielsweise von 3700 mm auf 3000 mm. Die Absaugung 4 ist mittels einer Leitung 8 an einer Seite strömungstechnisch mit einem Ventilator 5 verbunden, der in der Absaugung 4 einen Unterdruck erzeugt. Verändert sich während der laufenden Verarbeitung des Vlieses dessen Breite, beispielsweise von 3500 mm auf 3450 mm, erfassen die Sensoren 14, 15 die aktuelle Kante des Vlieses und leiten die Signale an die Steuerung der Anlage weiter. Diese betätigt die Stellantriebe für die Einschubleisten 9, die die Länge der Absaugöffnung 4a beispielsweise genau auf die aktuelle Breite des Vlieses reduziert. In diesem Ausführungsbeispiel erstreckt sich die Absaugung 4 unterhalb des Transportbandes über die komplette Arbeitsbreite. Alternativ kann auch nur der Randbereich des Vlieses besaugt werden, indem beispielsweise für jede Vlieskante eine separate Absaugung verwendet wird, die sich nur über eine Teilbreite des Transportbandes erstreckt, beispielsweise jeweils 500 mm Breite bei einer gesamten Arbeitsbreite von 3500 mm.

Die automatische Anpassung der Absaugöffnung an die Breite der Warenbahn ermöglicht einen konstanten Wassergehalt in der Warenbahn, wodurch die Warenbahn eine konstante Restfeuchte beim Einlauf in den Trockner aufweist. Damit kann auch der Trockner energieoptimierter betrieben werden, da die mögliche Schwankungsbreite in der Trocknerleistung reduziert wird und der Trockner näher am Optimum betrieben werden kann.

Vorteilhafterweise wird das Sensorsignal gleichzeitig dazu verwendet, die Arbeitsbreite des nachfolgenden Trockners 10 einzustellen. Die Trocknertrommel kann ebenfalls eine innerhalb der Trommel angeordnete Breiteneinstellung aufweisen, mit der der Saugbereich des Ventilators auf die aktuelle Arbeitsbreite einstellbar ist. Über die Einstellung der Arbeitsbreite kann die abgerufene Ventilatorleistung des Trockners optimiert werden und der Trockner energieoptimiert betrieben werden.

Da die Absaugöffnung 4a durch das darüber transportierte Vlies 2 abgedeckt wird, ist eine optische Anzeige für den Bediener vorteilhaft, dem damit die aktuelle Größe der Absaugöffnung 4a visuell angezeigt wird. Dies kann beispielsweise durch einen über die Arbeitsbreite verschiebbaren Zeiger erfolgen, der parallel zu den einstellbaren Einschubleisten 9 ebenfalls durch die Steuerung ansteuerbar ist.

Die Überwachung der Kanten des Vlieses kann weiterhin dazu genutzt werden, einen möglichen Breitensprung im Vlies zu detektieren, der auf eine mögliche Änderung der Anspannung hinweist, was wiederum Auswirkungen auf das Vliesgewicht und die Vliesstruktur hat. Denn mit der Änderung des Vliesgewichtes und der Vliesstruktur kann eine Änderung des MD/CD-Verhältnis erfolgen, das bisher nur mit sehr aufwändigen und teuren Messgeräten feststellbar ist. Dieser Aufwand lässt sich erfindungsgemäß reduzieren mit dem weiteren Vorteil, dass Änderungen der Vliesbreite und die damit verbundenen Qualitätsänderungen früher feststellbar sind und entsprechend früher eingegriffen werden kann.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichen

- 1: Transportband
- 2: Vlies
- 3: Umlenkwalze
- 4: Absaugung
- 4a: Absaugöffnung
- 5: Ventilator
- 6: Abscheider
- 7: Wasseraufbereitung
- 8, 8a: Leitung
- 9: Einschubleiste
- 10: Trockner
- 11: Einlaufwalze
- 12: Einlaufbereich
- 13: Führungsleiste
- 14: Sensor
- 15: Sensor
- 16: Träger

## Patentansprüche

1. Vorrichtung zur Verarbeitung eines endlosen Vlieses, wobei das Vlies (2) auf mindestens einem Transportband (1) transportiert und mit einer Flüssigkeit verfestigt oder behandelt wird, umfassend eine nach der Verfestigung oder Behandlung unter dem Transportband (1) angeordnete Absaugung (4) zum Absaugen der Flüssigkeit über zumindest einem Teil der Arbeitsbreite und einen nach der Absaugung (4) in Arbeitsrichtung angeordneten Trockner (10), **dadurch gekennzeichnet, dass** die Vorrichtung mindestens einen Sensor zur permanenten Erfassung mindestens einer seitlichen Kante des Vlieses (2) aufweist, und eine Steuerung aufweist, die ausgebildet ist, mittels der Sensordaten mindestens einen Stellantrieb zu betätigen, mit dem die Größe einer Absaugöffnung (4a) der Absaugung (4) an die Arbeitsbreite des Vlieses einstellbar ist.

2. Vorrichtung nach Anspruch 1, **dadurch gekennzeichnet, dass** beide seitlichen Kanten des Vlieses (1) mittels mindestens einem Sensor überwacht werden.

3. Vorrichtung nach Anspruch 1, **dadurch gekennzeichnet, dass** die Größe der Absaugöffnung (4a) mittels mindestens einer automatisch betätigbaren Einschubleiste (9) veränderbar ist.

4. Vorrichtung nach Anspruch 1, **dadurch gekennzeichnet, dass** der mindestens eine Sensor am Einlaufbereich des Trockners (10) angeordnet ist.

5. Vorrichtung nach einem der vorhergehenden Ansprüche, **dadurch gekennzeichnet, dass** der mindestens eine Sensor an einer Führungsleiste (13) einstellbar angeordnet ist, wobei sich die Führungsleiste (13) zumindest teilweise über die Arbeitsbreite des Vlieses (2) erstreckt.

6. Vorrichtung nach einem der vorhergehenden Ansprüche, **dadurch gekennzeichnet, dass** der mindestens eine Sensor als Zeilensensor oder Kamera oder Fotosensor ausgebildet ist.

7. Vorrichtung nach einem der vorgenannten Ansprüche, **dadurch gekennzeichnet, dass** eine optische Anzeige die Größe der Absaugöffnung anzeigt.

8. Vorrichtung nach einem der vorgenannten Ansprüche, **dadurch gekennzeichnet, dass** der Trockner (10) eine automatische Breiteneinstellung aufweist.

9. Verfahren zur Verarbeitung eines endlosen Vlieses, wobei das Vlies (2) mittels mindestens einem Transportband (1) transportiert und mit einer Flüssigkeit verfestigt oder behandelt wird, wobei nach der Verfestigung oder Behandlung die Flüssigkeit vom Transportband (1) und/oder aus dem Vlies (2) zumindest über einen Teil der Arbeitsbreite absaugt und das Vlies (2) nachfolgend getrocknet wird, **dadurch gekennzeichnet, dass** permanent mindestens eine seitliche Kante des Vlieses mittels eines Sensors permanent erfasst wird, und bei einer Abweichung von einer Führungsgröße ein Signal an eine Steuerung übermittelt wird, die mindestens einen Stellantrieb zur Einstellung der Größe der Absaugöffnung (4a) der Absaugung (4) an die Arbeitsbreite des Vlieses betätigt.

10. Verfahren nach Anspruch 9, **dadurch gekennzeichnet, dass** beide seitlichen Kanten des Vlieses (2) mittels mindestens eines Sensors erfasst werden.

11. Verfahren nach Anspruch 9, **dadurch gekennzeichnet, dass** die seitlichen Kanten des Vlieses nach der Absaugung und vor dem Trockner erfasst werden.

12. Verfahren nach Anspruch 9, **dadurch gekennzeichnet, dass** die Arbeitsbreite eines Trockners (10) einstellbar ist.

13. Verfahren nach Anspruch 12, **dadurch gekennzeichnet, dass** die Ventilatorleistung des Trockners an die Arbeitsbreite anpassbar ist.

14. Verfahren nach Anspruch 9, **dadurch gekennzeichnet, dass** die Steuerung ausgebildet ist, bei Abweichung der Vliesbreite von einer Führungsgröße eine Verzugseinrichtung zu betätigen.

## Claims

1. A device for processing an endless non-woven, wherein the non-woven (2) is conveyed on at least one conveyor belt (1) and entangled or treated with a liquid, comprising a suction (4), which, downstream the entangling or treatment, is installed underneath the conveyor belt (1) for suctioning the liquid across at least one portion of the working width, and a dryer (10) disposed downstream the suction (4) in working direction,
**characterized in that** the device includes at least one sensor for permanently detecting at least one lateral edge of the non-woven (2), and a control, which is formed for actuating at least one actuating drive by means of the sensor data, by means of which drive the size of a suction opening (4a) of the suction (4) is adjustable to the working width of the non-woven.

2. The device according to claim 1, **characterized in that** both lateral edges of the non-woven (1) are monitored by means of at least one sensor.

3. The device according to claim 1, **characterized in that** the size of the suction opening (4a) is changeable by means of at least one automatically actuatable insertion strip (9).

4. The device according to claim 1, **characterized in that** the at least one sensor is disposed at the inlet area of the dryer (10).

5. The device according to any of the preceding claims, **characterized in that** the at least one sensor is disposed adjustably at a guiding strip (13), wherein the guiding strip (13) extends at least partially across the working width of the non-woven (2).

6. The device according to any of the preceding claims, **characterized in that** the at least one sensor is formed as a line sensor or as a camera or as a photosensor.

7. The device according to any of the aforementioned claims, **characterized in that** a visual display indicates the size of the suction opening.

8. The device according to any of the aforementioned claims, **characterized in that** the dryer (10) includes an automatic width adjustment.

9. A method for processing an endless non-woven, wherein the non-woven (2) is transported by means of at least one conveyor belt (1) and is entangled or treated with a liquid, wherein, following the entanglement or treatment, the liquid is suctioned off of the conveyor belt (1) and/or out of the non-woven at least across a portion of the working width and subsequently the non-woven (2) is dried, **characterized in that** permanently at least one lateral edge of the non-woven is permanently detected by means of a sensor, and, in the event of a deviation from a reference variable, a signal is transferred to a control, which actuates at least one actuating drive for adjusting the size of the suction opening (4a) to the suction (4) at the working width of the non-woven.

10. The method according to claim 9, **characterized in that** both lateral edges of the non-woven (2) are monitored by means of at least one sensor.

11. The method according to claim 9, **characterized in that** the lateral edges of the non-woven are detected downstream the suction and upstream the dryer.

12. The method according to claim 9, **characterized in that** the working width of a dryer (10) is adjustable.

13. The method according to claim 12, **characterized in that** the fan capacity of the dryer is adaptable to the working width.

14. The method according to claim 9, **characterized in that** the control is formed for actuating a draft apparatus in the event of a deviation of the non-woven width from a reference variable.

## Revendications

1. Dispositif pour le traitement d'un non-tissé sans fin, dans lequel le non-tissé (2) est transporté sur au moins une bande transporteuse (1) et est consolidé ou traité avec un liquide, comportant, en aval de la consolidation ou du traitement, une aspiration (4) agencée en-dessous de la bande transporteuse (1) pour aspirer le liquide sur au moins une partie de la largeur effective de travail et, en sens de travail, un sécheur (10) agencé en aval de l'aspiration (4), **caractérisé en ce que** le dispositif comprend au moins un capteur pour la détection permanente d'au moins un bord latéral du non-tissé (2), et comprend une commande, laquelle est aménagée à actionner au moins un servomoteur de réglage par l'intermédiaire des données de capteur, avec lequel servomoteur est réglable le gabarit d'une ouverture d'aspiration (4a) de l'aspiration (4) en fonction de la largeur effective de travail du non-tissé.

2. Dispositif selon la revendication 1, **caractérisé en ce que** les deux bords latéraux du non-tissé (2) sont surveillés par l'intermédiaire d'au moins un capteur.

3. Dispositif selon la revendication 1, **caractérisé en ce que** le gabarit de l'ouverture d'aspiration (4a) est modifiable par l'intermédiaire d'au moins une baguette insérable (9) qui est automatiquement actionnable.

4. Dispositif selon la revendication 1, **caractérisé en ce que** ledit au moins un capteur est agencé sur la zone d'entrée du sécheur (10).

5. Dispositif selon l'une des revendications précédentes, **caractérisé en ce que** ledit au moins un capteur est agencé sur une baguette de guidage (13) de façon à être réglable, dans lequel la baguette de guidage (13) s'étend au moins partiellement pardessus la largeur effective de travail du non-tissé (2).

6. Dispositif selon l'une des revendications précédentes, **caractérisé en ce que** ledit au moins un capteur est aménagé comme capteur linéaire ou comme caméra ou comme capteur photosensible.

7. Dispositif selon l'une des revendications mentionnées ci-avant, **caractérisé en ce qu'**un affichage visuel indique le gabarit de l'ouverture d'aspiration.

8. Dispositif selon l'une des revendications mentionnées ci-avant, **caractérisé en ce que** le sécheur (10) comprend un réglage de largeur automatique.

9. Méthode pour le traitement d'un non-tissé sans fin, dans laquelle le non-tissé (2) est transporté par l'intermédiaire d'au moins une bande transporteuse (1) et est consolidé ou traité avec un liquide, dans laquelle, en aval de la consolidation ou du traitement, le liquide est aspiré de la bande transporteuse (1) et/ou du non-tissé (2) au moins sur une partie de la largeur effective de travail et ensuite le non-tissé (2) est séché, **caractérisée en ce qu'**en permanence au moins un bord latéral du non-tissé est détecté en permanence par l'intermédiaire du capteur, et, lors d'une déviation d'une valeur de référence, un signal est transmis à une commande, laquelle actionne au moins un servomoteur de réglage pour régler le gabarit de l'ouverture d'aspiration (4a) de l'aspiration (4) en fonction de la largeur effective de travail.

10. Méthode selon la revendication 9, **caractérisée en ce que** les deux bords latéraux du non-tissé (2) sont détectés par l'intermédiaire d'au moins un capteur.

11. Méthode selon la revendication 9, **caractérisée en ce que** les bords latéraux du non-tissé sont détectés en aval de l'aspiration et en amont du sécheur.

12. Méthode selon la revendication 9, **caractérisée en ce que** la largeur effective de travail d'un sécheur (10) est réglable.

13. Méthode selon la revendication 12, **caractérisée en ce que** la capacité de ventilateur du sécheur est adaptable à la largeur effective de travail.

14. Méthode selon la revendication 9, **caractérisée en ce que** la commande est aménagée à actionner un dispositif d'étirage en cas d'une déviation de la largeur du non-tissé d'une valeur de référence.
